# EUROPÄISCHE PATENTSCHRIFT

(11) **EP 0 237 526 B1**
(45) Veröffentlichungstag und Bekanntmachung des Hinweises auf die Patenterteilung: **18.04.1990**
(21) Anmeldenummer: 86901008.2
(22) Anmeldetag: 13.02.1986
(51) Int. Cl.: A43B 5/04

(54) **VERFAHREN ZUR HERSTELLUNG EINES INNENSCHUHES FÜR SKISCHUHE**
PROCESS FOR PRODUCING AN INNER SHOE FOR A SKI-BOOT
PROCEDE DE FABRICATION D'UN ELEMENT INTERIEUR DE CHAUSSURE DE SKI

(30) Priorität: 17.09.1985 AT 2710/85
(43) Veröffentlichungstag der Anmeldung: 23.09.1987
(73) Patentinhaber: SKISCHUFABRIK DYNAFIT GESELLSCHAFT M.B.H., A-8054 Graz (AT)
(72) Erfinder: JUNGWIRTH, Eduard, R., A-4910 Neuhofen (AT)
(74) Vertreter: Köhler-Pavlik, Johann, Dipl.-Ing.
(86) Internationale Anmeldenummer: AT8600013
(87) Internationale Veröffentlichungsnummer: WO8701566

(56) Entgegenhaltungen:
- DE-U- 7 022 047
- FR-A- 2 111 147
- FR-A- 2 541 095
- US-A- 3 834 044

## Beschreibung

Die Erfindung betrifft ein Verfahren zur Herstellung eines Innenschuhes für Skischuhe durch Ausschäumen des Innenschuhes in situ, wobei der Fuß des Trägers mit einem doppelwandigen Strumpf bekleidet in den Schuh gesetzt wird und die Schaummasse in den doppelwandrigen strumpf im unteren Teil des Schuhes eingebracht und die verdrängte Luft am oberen Ende desselben ausgelassen wird.

Ein Verfahren dieser Art ist durch die US-PS 3,834.044 bekannt geworden. Es hat den Vorteil, daß der Schuh genau der Fußform des Trägers angepaßt wird. Hiebei führt ein in der Längsmittelebene des Schuhes angeordneter Füllschlauch den Schaum in einen Freiraum der Fersenpartie, von wo sich der ausreagierende Schaum unkontrolliert nach dem vorderen und oberen Teil des Schuhes weiterverteilt. Bei Skischuhen reicht der Innenschuh zumeist über den Knöchel hinaus. Der in Reaktion befindliche Schaum kommt zuerst in einen großvolumigen Raum, dehnt sich in diesem aus und erst in weiterer Folge wandert der Schaum unkontrolliert in den oberen und in den Spitzenbereich, der ein weitaus geringeres Volumen besitzt. Die Luft zwischen Innenschuhfutter und Außenhaut wird durch die chemische Reaktion der Komponenten verdrängt und tritt durch einen im oberen Fersenbereich des Schuhes angeordneten Entlüftungsschlauch ins Freie. Der Schaum bewegt sich demnach in der Richtung des geringsten Widerstandes. Die zu verdrängende Luft wird jedoch nicht zur Gänze über den Entlüftungsschlauch abgeführt, sondern bleibt vor allem im spitzenseitigen aber auch teilweise im oberen Innenschuhbereich eingeschlossen und bildet Luftblasen. Der Stau verzögert den Nachschub von noch nicht reagiertem Schaum. Da die Reaktion in engen Grenzen abläuft, kann es durch Verzögerung der Durchflußgeschwindigkeit passieren, daß die vorderen Partien nicht oder nur ungenügend ausgeschäumt werden. Gerade die Einhaltung der Komponententemperatur, die die Reaktionszeit unter anderem beeinflußt, ist im Handel nur äußerst schwierig einzuhalten. Neben den erwähnten Nachteilen kommt es auch des öfteren vor, daß mehr Schaum an einer Seite einfließen und den Fuß in der Unterschale aus der Skischuhachse drängen kann. Der Fuß ist dann entweder schräg oder parallel zur Schuhachse verschoben, bzw. asymmetrisch eingeschäumt. Diese Situation wirkt sich beim Skifahren nachteilig aus. Schließlich wird beim Einschäumen von hinten der Fuß durch den Reaktionsdruck auf die Achillessehne und die Fersenpartie nach vorne gedrängt. Dies hat den weiteren Nachteil, daß eine für die Erhaltung des notwendigen Zehenraumes eingesetzte Distanzzehenkappe während des Einschäumvorgangs zu übermäßigen Schmerzen im Zehenbereich führt.

Aus der DE-OS 24 56 754 ist es bekannt, daß der Schaum im vorderen Bereich des Schuhes eingeleitet wird, wobei jedoch der Schaum nicht in einen Hohlstrumpf, sondern in den Zwischenraum zwischen einem Strumpf und oder Innenwand des Außenschuhes eingeleitet wird. Der Nachteil dieses Verfahrens besteht darin, daß am oberen Ende des Schuhes keine Öffnung für die verdrängte Luft vorgesehen ist, wodurch Lufthohlräume entstehen können.

Gemäß der DE-OS 21 06 667 liegen zwei Eintrittsöffnungen für die Kunststoffmasse oberhalb des Fersenbereichs, während eine einzige Austrittsöffnung an der Oberseite der Schuhspitze angeordnet ist. Durch diese Art der Einbringung des Schaumes kann es zu einer unregelmäßigen Verteilung des Schaumes kommen und außerdem können sich Luftblasen im oberen Bereich des Schuhes ausbilden, da diese eine Tendenz zum Aufsteigen haben und nicht durch die relativ tief liegende Austrittsöffnung entweichen können.

Die FR-A-2 541 095 ziegt einen, im Rist- und vorderen Manschettenbereich allgemein in Längsrichtung geteilten, Innenschuh, der im vorderen Bereich Öffnungen zum Einlassen der Schaummasse und im oberen Bereich der Manschette Öffnungen zum Auslassen der verdrängten Luft aufweist. Das Füllen geschieht dabei gleichzeitig auf beiden Seiten. Durch die Einleitung des Schaumes im engeren vorderen Bereich des Schuhes, kann es auch hier zu einer Verdrängung des Fußes und einer verschobenen Einschäumung kommen, wozu auch noch die teilweise asymmetrische Ausgestaltung des Teilungsspaltes beitragen kann. Ein weiterer Nachteil ist darin zu sehen, daß die Schaummasse die kompakteste Polsterung im Bereich des Vorderfußes ergibt, da sie hier mit dem größten Druck eingebracht wird, während im am meisten beanspruchten Knöchelbereich die Ausschäumung weniger dicht ist.

Aufgabe der vorliegenden Erfindung ist, die Nachteile der bekannten Verfahren zu beseitigen und Maßnahmen zu treffen sodaß die Schaummasse in den Knöchelbereich mit verhältnismäßig hohem Druck gelangt, damit an dieser Stelle, wo der Fuß die größte seitliche Druckbeanspruchung erfährt, eine kompakte ausreichende Polsterung entsteht, ohne daß in den übrigen ausgeschäumten Teilen des Innenschuhes tote Räume durch Lufteinschlüsse gebildet werden.

Zur Lösung dieser Aufgabe wird bei einem Verfahren der eingangs erwähnten Art vorgeschlagen, daß erfindungsgemäß der Schaum oder die zum Ausschäumen des Schuhes verwendete Masse zu beiden Seiten des Schuhes im Bereich zwischen Knöchel und Rist eingebracht wird.

Vorteilhafte Augestalltungen der Erfindung sind in den abhängigen Ansprüchen 2-7 dargestellt.

Durch diese Maßnahmen entweicht die Luft nach oben, ohne dabei Luftkammern zu bilden und die Masse, die im Fersenbereich expandiert, wo die größte Menge erforderlich ist, dort direckt und unmittelbar eindringt und kompakt wird.

Durch das Anschäumen von vorne wird zuerst über die naturgemäß gegebenen engen Stellen geschäumt und erst in weiterer Folge triebt der Schaum in den größeren Freiraum bzw. Fersenbereich. Eine Rückstaubildung wird durch die vorgegebene physikalisch richtige Flußrichtung vermieden und erst durch diese Technologie kann der Nachteil des asymmetrischen Ausschäumens vermieden werden. Durch das gezielte und gleichzeitige Ausschäumen des Rist- und Ballenbereiches bleibt der eingerichtete Fuß in seiner Stellung und wird nicht aus der Achse gedrängt.

Schließlich erfolgt beim Einschäumen von vorne über den Fuß kein Schub in der Skischuhachse, da der reagierende Schaum über den seitlichen Rist nach rückwärts gleitet und keine Angriffsfläche für einen Schub vorfindet. Ein richtiges Umfließen des Fußes ohne Veränderung der Fußstellung ist die Folge. Durch diese Maßnahme wird eine verbesserte, gleichmäßige Polsterung erreicht.

Zweckmäßig wird die Masse rechts und links von der Längssymmetrieachse des Strumpfes, vorzugsweise gleichzeitig eingebracht. Dadurch ergibt sich eine gleichmäßige Verteilung des Schaumes.

Zweckmäßig sind die beiden, im vorderen Bereich des Schuhes befindlichen Räume, in welche der Schaum bzw. die Masse eingeführt wird, voneinander getrennt.

Weitere Einzelheiten des erfindungsgemäßen Verfahrens werden anhand der Zeichnung erläutert, in welcher
Fig. 1 einen Schnitt eines Skischuhes im Bereich der Längssymmetrieebene,
Fig. 2 eine schaubildliche Darstellung des Innenschuhes aus einer schrägen Vordersicht,
Fig. 3 eine Rückansicht des Innenschuhes und
Fig. 4 eine weitere Ausführungsform entsprechend Fig. 1 zeigt.

Die Fig. 1 und 2 zeigen hinsichtlich der Einla- Böffnung kein zur Erfindung gehörendes Ausführungs beispiel.

In der Zeichnung ist mit 1 eine Skischuhschale bezeichnet, die mit einer Manschette 2 zum Schutz der Knöchelpartie des Fußes des Skifahrers gelenkig verbunden ist. 3 ist der Innenschuh, der aus einem Innenfutter 4, einem Außenfutter 5 und einer Sohle 6 besteht, wobei der Raum zwischen Innen- und Außenfutter durch eine Schaumstoffmasse 7 ausgefüllt ist.

Das Ausschäumen des Innenschuhes 3 erfolgt derart, daß vorerst über die mit Skisocken bekleideten Füße des Skifahrers das Innenfutter und das Außenfutter in Form eines Hohlstrumpfes gezogen wird, der entlang der Einstiegöffnung, d.i. entlang des oberen Randes sowie der zu schnürenden oder auf andere Weise zu schließenden Ristöffnung vernäht ist. Für das Innenfutter 4 wird vorwiegend ein stärkeres Gewebe verwendet, welches an der dem Hohlraum zugekehrten Seite durch eine Gummischichte abgedichtet ist, während als Außenfutter z.B. dünnes Leder, Kunststoffmaterial od.dgl. verwendet wird. Nahe dem oberen Rand des Außenfutters 5 ist zu beiden Seiten der Längsmittelebene je eine Auslaßöffnung 8 und im Bereich des unteren Endes der Ristöffnung ist zu beiden Seiten der Längsmittelebene je eine Einlaßöffnung 13 vörgesehen. Von den Auslaßöffnungen sowie den beiden Einlaßoffnungen führt bei diesem Ausführungsbeispiel je ein Schlauch 9 bzw. 10 über entsprechende Öffnungen aus der Schale 1 bzw. Manschette 2 heraus. Selbstverständlich können bezüglich der Zahl und Anordnung der Auslaßöffnungen verschiedene Abänderungen vorgenommen werden. So besteht die Möglichkeit, nur eine Auslaßöffnung fersenseitig in der Längsmittelebene anzuordnen.

Das Einführen des Schaumes bzw. der Masse erfolgt im Beugebereich des Schuhes zwischen Knöchel und Rist.

Während der Skifahrer in den beiden Schuhen steht, wird an die beiden Enden des Schlauches 10 die Schaumflasche mittels eines Adapters angeschlossen, worauf das Einschäumen solange durchgeführt wird, bis Schaum aus dem Auslaßschlauch 9 austritt. Die Masse wird im Beugebereich des Fußes über die Schläuche 10 links und rechts der Längsmittelebene vorzugsweise gleichzeitig eingebracht, wobei die Masse, wie der große Pfeil 15 andeutet, zuerst gegen die Ferse strömt und sich dann gegen die Spitze hin und teilweise auch gegen den Knöchel zu ausbreitet. Hiebei entweicht mit zunehmender Ausbreitung der Masse der Hauptanteil der Luft über die Schläuche 9 im oberen Bereich des Strumpfes 14, sodaß keine toten Räume entstehen können. Der Strumpf 14 kann spitzenseitig, wie strichliert bei 24 dargestellt, an jeder Seite abgenäht sein, sodaß die Masse nicht bis zu Fußspitze gelangen kann. Der nicht ausgeschäumte Spitzenteil weist dann auf der Innenseite ein weiches, aufgeklebtes Futter auf, um einen Kälteschutz zu erzielen. Durch diese Maßnahme wird eine bessere Bewegungsfreiheit der Zehen ermöglicht. So dann werden die Schläuche 9, 10 ruckartig herausgezogen und der Innenschuh aus dem Außenschuh herausgenommen. Hierauf werden die Öffnungen für die Schläuche 9,10 durch Abdeckkappen zweckmäßigerweise verschlossen, worauf die Innenschuhe in die Schale 1 eingesetzt werden.

Der Strumpf 14 ist so ausgestattet, daß zumindest im Rist- und teilweise auch im Fersenbereich Luft, jedoch nicht Schaum austreten kann. Diese Aufgabe wird so gelöst, daß das Material des Strumpfes 14 luftdurchlässig, aber im wesentlichen schaumundurchlässig ist, z.B. ein Gewebe ist, oder daß der Strumpf 14 aus luft- und schaumundurchlässigem Material besteht. z.B. aus Leder oder Kunststoff, wobei zumindest an den Stellen, wo Luft entweichen soll, entsprechende Poren, feine Öffnungen, od.dgl. gebildet werden. Wirtschaftlich kann der hohle Strumpf 14 aus mehreren gestanzten Teilen hergestellt werden, die miteinander vernäht werden, wobei zumindest an den Nahtstellen und/oder an natürlichen oder künstlich hergestellten Poren die Luft entweichen kann. Selbstverständlich müssen die Nahtstellen, Poren od.dgl. nicht so ausgeführt sein, daß nur Luft austreten kann; vielmehr besteht die Möglichkeit, daß auch durch einzelne Nahtstiche, Poren, od.dgl. Spuren der Schaummasse austreten können, wodurch aber die Qualität des Innenschuhes nicht beeinträchtigt wird.

Der Strumpf 14 besteht vorzugsweise aus einem linken und einem rechten Stanzteil; diese Stanzteile sind spitzen-und fersenseitig in der Mitte zusammengenäht und bilden die Außenwand des Strumpfes. Die Innenwandung des Strumpfes ist vom Innenfutter 4 gebildet, welches mit den beiden Stanzteilen vernäht ist, um den Hohlstrumpf 14 zu bilden. Im Ristbereich wird mittels je einer Naht 17 ein Ösenband 16 gebildet. Bodenseitig sind alle Stanzteile mit einem Sohlenteil 25, z.B. aus Leder oder Kunststoff, zusammengenäht, um zu verhindern, daß die Masse unter den Fuß dringt. Die Naht 17 verhindert das Eindringen der Masse in das Innere des Ösenbandes 16, ermöglicht aber, wie alle anderen Nahtstellen, das Entweichen der Luft. Am unteren Ende des Ösenbandes 16 bzw. am Beginn der mittigen Nahtstelle der beiden Stanzteile an der Spitze des Strumpfes ist eine Zunge (nicht dargestellt) angenäht. An der Oberseite des Strumpfes 14 ist ein manschettenartiger Stützteil 18 an den Stanzteilen ebenfalls durch Nähen befestigt. Die fersenseitige Verbindung der beiden Stanzteile kann auch durch einen Streifen aus Leder oder Kunststoff (nicht dargestellt) erfolgen, der mit den Stanzteilen vernäht ist.

In vorteilhafter Weise wird eine Schaummasse auf Polyurethanbasis gewählt. Wenn auch die Skischuhteile oder zumindest die Schale bei Skischuhen, die aus Schale und Schaft bestehen, aus Kunststoff auf der Basis von Polyurethan besteht, so kann, falls schalenseitig Masse austreten sollte, eine Verbindung zwischen Masse und Schale entstehen.

Im Rahmen der Erfindung können natürlich verschiedene weitere Änderungen und Ergänzungen vorgenommen werden. So besteht die Möglichkeit, an dem zehenseitigen Ende des Hohlraumes eine weitere Leitung 9' zum Abführen der verdrängten Luft aus dem Hohlraum des Strumpfes vorzusehen. Dadurch besteht die Möglichkeit, daß ein genaures Füllen des Hohlraumes an seinem vorderen Ende genau festgestellt werden kann, indem das Austreten des Schaumes zu beiden Seiten des Strumpfes ein Zeichen für das vollkommene Füllen des Raumteiles ist.

## Patentansprüche

1. Verfahren zur Herstellung eines Innenschuhes für Skischuhe durch Ausschäumen des Innenschuhes (3) in situ, wobei der Fuß des Trägers mit einem doppelwandigen Strumpf (14) bekleidet in den Schuh gesetzt wird und die Schaummasse (4) in den doppelwandigen strumpf (14) im unteren Teil des Schuhes eingebracht und die verdrängte Luft am oberen Ende desselben ausgelassen wird, dadurch gekennzeichnet, daß der Schaum oder die zum Ausschäumen des Schuhes verwendete Masse (4) zu beiden Seiten des Schuhes im Bereich zwischen Knöchel und Rist eingebracht wird.

2. Verfahren nach Anspruch 1, dadurch gekennzeichnet, daß die Masse rechts und links der Längssymmetrieebene des Strumpfes (14), vorzugsweise gleichzeitig, eingebracht wird.

3. Verfahren nach Anspruch 2, dadurch gekennzeichnet, daß die beiden, im vorderen Bereich des Schuhes befindlichen Räume, in welche der Schaum bzw. die Masse (4) eingeführt wird, voneinander getrennt sind.

4. Verfahren nach Anspruch 1, dadurch gekennzeichnet, daß der Strumpf (14) aus luftdurchlässigem, aber im wesentlichen schaumundurchlässigem Material hergestellt wird.

5. Verfahren nach Anspruch 1, dadurch gekennzeichnet, daß der Strumpf (14) aus luft-und schaumundurchlässigem Material hergestellt wird, wobei die Luft zumindest im Rist- und teilweise auch im Fersenbereich über Nahtstellen (17, 24) und/oder natürliche Poren und/oder künstlich hergestellte Poren entweicht.

6. Verfahren nach einem oder mehreren der vorgenannten Ansprüche, dadurch gekennzeichnet, daß der Strumpf (14) spitzenseitig durch eine Naht (24) unterteilt wird, sodaß der Spitzenteil schaumfrei bleibt.

7. Verfahren nach mindestens einem der vorangehenden Ansprüche, dadurch gekennzeichnet, daß am spitzenseitigen Ende des Hohlraumes des Strumpfes (14) zusätzlich mindestens je ein Schlauch (9, 10) zum Abführen der verdrängten Luft vorgesehen ist.

## Revendications

1. Procédé de fabrication d'un élément intérieur de chaussure de ski par moussage de l'élément intérieur de chaussure (3) in situ, le pied du porteur revêtu d'un manchon à double paroi (14) étant placé dans la chaussure, et la masse de mousse (4) étant introduite dans le manchon à double paroi (14) dans la partie inférieure de la chaussure, et l'air chassé s'échappant à l'extrémité supérieure du même manchon, caractérisé en ce que la mousse ou la masse (4) utilisée pour le moussage de la chaussure est introduite des deux côtés de la chaussure dans la zone située entre la cheville et le cou-de-pied.

2. Procédé selon la revendication 1, caractérisé en ce que la masse est introduite à droite et à gauche du plan de symétrie longitudinal du manchon (14), de préférence simultanément.

3. Procédé selon la revendication 2, caractérisé en ce que les deux espaces situées dans la zone avant de la chaussure, dans lesquels la mousse, respectivement la masse (4), est introduite, sont séparés entre eux.

4. Procédé selon la revendication 1, caractérisé en ce que le manchon (14) est fabriqué en matériau perméable à l'air, mais essentiellement imperméable à la mousse.

5. Procédé selon la revendication 1, caractérisé en ce que le manchon (14) est fabriqué en matériau imperméable à l'air et à la mousse, l'air s'échappant au moins dans la zone du cou-de-pied et partiellement également dans la zone du talon, par les coutures (17, 24) et/ou par les pores naturels et/ou par les pores fabriqués artificiellement.

6. Procédé selon l'une ou des revendications précédentes, caractérisé en ce que le manchon (14) est subdivisé du côté de la pointe par une couture (24), afin que la partie de la pointe reste exempte de mousse.

7. Procédé selon l'une ou des revendications précédentes, caractérisé en ce qu'un tuyau (9, 10) d'evacuation de l'air chassé est prévu addition- nellement à chaque extrémité du côté de la pointe de l'espace creux du manchon (14).

## Claims

1. Process for the manufacture of an inner shoe for skiing boots by in situ filling the inner shoe (3) with foam, whilst the foot of the wearer, clad with a double walled sock (14) is placed inside the shoe, the foam (4) being introduced into the double walled sock (14), in the lower part of the boot and the air displaced thereby being released at the top end thereof, characterised in that the foam of the composition (4) employed for filling the boot with foam is introduced on both sides of the boot in the region between the ankle and the instep.

2. Process according to claim 1, characterised in that the composition is introduced to the right and left hand sides of the longitudinal plane of symmetry of the sock (14), preferably simultaneously.

3. Process according to claim 2, characterised in that the two spaces in the front region of the boot into which the foam or the composition (4) is introduced are partitioned from one another.

4. Process according to claim 1, characterised in that the sock (14) is made of air-pervious but essentially foam impervious material.

5. Process according to claim 1, characterised in that the sock (14) is made of air- and foam- impervious material, the air escaping at least in the instep region and partly also in the heel region by way of seam formations (17, 24) and/or by way of natural pores and/or partially introduced pores.

6. Process according to one or more of the preceding claims, characterised in that the sock (14) is divided off by a seam (24) in the tip region such that the tip portion remains free of foam.

7. Process according to one or more of the preceding claims, characterised in that at the tip end of the cavity of the sock (14) at least one tube (9, 10) each is provided for the discharge of the displaced air.
